# EUROPÄISCHE PATENTSCHRIFT

(11) **EP 0 999 166 B1**
(45) Veröffentlichungstag und Bekanntmachung des Hinweises auf die Patenterteilung: **13.03.2002**
(21) Anmeldenummer: 99120919.8
(22) Anmeldetag: 29.10.1999
(51) Int. Cl.: B65H 45/18, B41F 13/20

(54) **Falzwalzenlagerung**
Folding roller bearing
Palier pour un cylindre plieur

(30) Priorität: 03.11.1998 DE 19850596; 02.09.1999 FR 9911015
(43) Veröffentlichungstag der Anmeldung: 10.05.2000
(73) Patentinhaber: Heidelberger Druckmaschinen Aktiengesellschaft, 69115 Heidelberg (DE)
(72) Erfinder: Lanvin, Serge, 60660 Cires Les mello (FR); Smelten, Eddie, 60290 Laigneville (FR)
(74) Vertreter: Isenbruck, Günter, Dr.

(56) Entgegenhaltungen:
- EP-A- 0 485 913
- DE-A- 19 600 379
- DE-U- 29 617 401
- PATENT ABSTRACTS OF JAPAN vol. 011, no. 078 (M-570), 10. März 1987 (1987-03-10) & JP 61 235308 A (FUJI PHOTO FILM CO LTD), 20. Oktober 1986 (1986-10-20)

## Beschreibung

Die Erfindung bezieht sich auf eine Falzwalzenlagerung, wie sie beispielsweise bei Rotationsdruckmaschinen nachgeordneten Falzapparaten eingesetzt werden kann.

Aus dem Stand der Technik der DE 28 46 191 C3 ist beispielsweise ein Falzapparat für Rollenrotationen bekannt geworden, bei dem ein kontinuierlicher Strom anfallender Bogenpakete durch rotierende Falzmesser in unterhalb des Falztisches angeordnete Falzwalzenpaare eingestoßen wird. Der kontinuierliche Strom anfallender Bogenpakete wurde zuvor in zwei Teilströme aufgeteilt. Zu diesem Zweck sind dem Punkturenzylinder zwei Übernahmezylinder zugeordnet. Einzelheiten der Lagerung der Falzwalzenpaare unterhalb der Falztische lassen sich der DE-PS 28 46 191 C3 nicht entnehmen.

DE 34 22 755 C2 bezieht sich auf einen Falzapparat für Buchfalzungen an einer Rollenrotationsdruckmaschine. Bei dem in dieser Patentschrift dargestellten Falzapparat wird der anfallende Falzproduktstrom über zwei Bandsysteme einer oberen und einer unteren Längsfalzeinheit zugeleitet. Jede der Längsfalzeinheiten umfaßt ein Falzmesser, mit welchem die Falzprodukte in Falzwalzenpaare unterhalb des Falztisches eingestoßen werden. Der Patentschrift DE 34 22 755 C2 ist entnehmbar, daß um die Falzwalzen keine Transportbänder umlaufen. Gleiches gilt für den Falzapparat mit einer zweiten Längsfalzeinrichtung, der aus DE 36 14 263 C2 bekannt ist.

DE 196 00 379 A1 bezieht sich auf eine Vorrichtung zum Transport von Exemplaren innerhalb eines Falzapparates mit einem Schneidzylinderpaar, welches einzelne Exemplare von einer Materialbahn abtrennt und die Exemplare vom Schneidzylinderpaar zu einem exemplarführenden Zylinder befördert werden, wobei dem Schneidzylinderpaar oder dem exemplarführenden Zylinder Bänderzüge zum Transport von Exemplaren zugeordnet sind. Die Umlenkorgane für die jeweiligen Transportbänderzüge und exemplarführenden Komponenten sind an einem Ende durch Stellorgane freilegbar.
Es hat sich herausgestellt, daß sich beispielsweise das Auswechseln einzelner Transportbänder in Transportbänderzügen, die unterhalb eines Falztisches oder ähnlich schwer zugänglich angeordnet sind, sehr langwierig und zeitraubend gestaltet. Das jeweils auszuwechselnde Transportband kann an Ort und Stelle beispielsweise um die Falzwalze geführt und dann vor Ort wieder zusammengefügt werden. Andererseits muß bei den bisherigen Falzwalzenkonstruktionen bei Aufziehen eines endlosen, fertigen Transportbandes, was keine zusammenfügbaren Enden mehr aufweist, entweder die gesamte Falzwalze oder eine Lagerungsstelle derselben komplett ausgebaut werden, da sich das endlose Band nur so axial auf die Falzwalze aufziehen läßt. Die beiden skizzierten Auswechselvorgänge sind äußerst zeitraubend, schwierig auszuführen und schränken die Verfügbarkeit eines Falzapparates für die Exemplarproduktion nicht unerheblich ein.

Angesichts des aufgezeigten Standes der Technik und dem aufgezeigten technischen Problem, liegt der Erfindung die Aufgabe zugrunde, das Auswechseln von Transportbändern an schwierig zugänglichen Rotationskörpern zu erleichtern.

Erfindungsgemäß wird diese Aufgabe durch die Merkmale des Patentanspruches 1 gelöst.

Die erfindungsgemäße Lösung geht mit zahlreichen Vorteilen einher. Die leichte, ferngesteuerte bewirkbare Freigabe eines Endes der Falzwalzen ermöglicht auf einfache Weise einen Austausch schadhafter oder verbrauchter Transportbänder. Durch das anstellbare, antriebsseitig vorgesehene Gegenlager ist die an einem Ende freigelegte Falzwalze stabil in einer der Seitenwände arretiert. Das die Falzwalze nunmehr einseitig in der Seitenwand abstützende Kugellager wird möglichst geschont, da ein Verkippen in der Seitenwand verhindert wird. Nach erfolgter Auswechslung der Transportbänder und dem Wiederaufziehen derselben auf ihre zugehörigen Laufflächen auf den Falzwalzenmänteln kann eine Wiederaufnahme der Produktion rasch erfolgen. Produktionszeitverlust aufgrund schadhafter Transportbänder können nunmehr auf ein Minimum begrenzt werden. In weiterer Ausgestaltung des der Erfindung zugrundeliegenden Gedankens sind die Falzwalzen an einer ihrer Stirnseiten mit einer Ausnehmung versehen, in die der axial verfahrbare Lagerungszapfen einfahren und aus welcher dieser auch wieder ausfahren kann. In dieser Ausnehmung kann eines der seitlichen Kugellager der Falzwalzen eingelassen sein, dessen Lagerinnenfläche dann als die Kontaktzone mit dem eingefahrenen Lagerungszapfen fungiert. Der Antrieb, mit welchem der Lagerungszapfen in axialer Richtung verfahrbar ist, kann ein pneumatischer, hydraulischer oder auch ein elektrischer Antrieb sein. Auch eine manuelle Bedienbarkeit des Lagerungszapfens in axialer Richtung wäre denkbar. Die auf den Walzenmänteln der Falzwalzen verlaufenden Transportbänder können in sich ringförmig auf den Walzenmänteln der Falzwalzen erstreckenden Ausnehmungen geführt sein.

Solange der axial verfahrbare Lagerungszapfen in die stirnseitig vorgesehene Ausnehmung der Falzwalze eingefahren bleibt, verbleibt das antriebsseitig vorgesehene Gegenlager zur Abstützung der an einem Ende freigelegten Falzwalze in aktiver Position und berührt die Oberfläche des antriebsseitigen Wellenzapfens der Falzwalze nicht. Sobald hingegen der verfahrbare Lagerungszapfen aus der Ausnehmung der Falzwalze ausfährt, setzt das Gegenlager auf das gegenüberliegende antriebsseitige Ende des Wellenzapfens der Falzwalze auf und hält diese in ihrer freigelegten Position, sodaß ein rasches Auswechseln einzelner oder aller Transportbänder erfolgen kann.

Anhand einer Zeichnung sei die Erfindung nachstehend en detail erläutert.

Es zeigt:
- Fig. 1: ein Ausführungsbeispiel einer beidseitig gelagerten bekannten Falzwalze mit Transportbändern, die auf dem Umfang der Falzwalzen geführt sind,
- Fig. 2: die erfindungsgemäße Falzwalzenkonstruktion mit in die stirnseitige Ausnehmung eingefahrenem Lagerungszapfen und gerade noch nicht angestelltem Gegenlager, und
- Fig. 3: die erfindungsgemäße Falzwalze mit antriebsseitig aktiviertem Gegenlager und aus der Ausnehmung der Falzwalze ausgefahrenem Lagerungszapfen.

Fig. 1 zeigt ein Ausführungsbeispiel einer konventionellen Falzwalzenkonstruktion.

Die Falzwalze 1 ist an beiden Enden mittels konventioneller Lager 4, 5 in den Seitenwänden 6, 7 beispielsweise einer zweiten Längsfalzeinrichtung unterhalb eines Falztisches aufgenommen. Die Falzwalze 1 umfaßt einen Falzwalzenmantel 2, auf dessen Oberfläche senkrecht zu einer Rotationsachse 11 der Falzwalzen 1 ringförmig verlaufende Ausnehmungen 13 vorgesehen sind, in denen die Transportbänder 3 geführt sind. Aus Fig. 1 ist zudem ersichtlich, daß ein sich antriebsseitig erstreckender Wellenzapfen 10 mittels des Lagers 4 in der antriebsseitigen Seitenwand 6 aufgenommen ist; ferner ist auf dem Wellenzapfen 10 ein Antriebszahnrad 8 gelagert; anstelle dessen könnte ebensogut eine Riemenscheibe oder ein direkter elektrischer Antrieb den Falzwalzen 1 zugeordnet sein.

Das gegenüberliegende Ende der Falzwalze 1 umfaßt einen im Vergleich zum Wellenzapfen 10 stark verkürzten Wellenstummel, der mittels eines Lagers 5 in der Seitenwand 7 aufgenommen ist. Die der Stirnseite 12 zugeordnete Lagerungsstelle ist somit gehäusefest ausgeführt, die darin gelagerte Falzwalze 1 kann nicht ohne weiteres an einem ihrer Enden freigelegt werden.

Fig. 2 zeigt eine erfindungsgemäße Falzwalzenkonfiguration mit in eine stirnseitige Ausnehmung eingefahrenem Lagerungszapfen und gerade noch nicht angestelltem Gegenlager.

Der in Fig. 2 dargestellten Falzwalze ist ein Gegenlager 14 auf der Antriebsseite zugeordnet. Dieses Gegenlager 14 kann im einfachsten Fall als ein sich von oben auf den Wellenzapfen 10 aufsetzendes Element ausgebildet sein. Im in Fig. 2 dargestellten Zustand ist das Gegenlager 14 um den Abstand von etwa 0,2 mm von der Oberfläche des Wellenzapfens 10 abgestellt und berührt diesen gerade nicht. Das Gegenlager 14 könnte auch als ein das Ende des Wellenzapfens 10 ringförmig umschließendes Element ausgeführt sein, oder auch unterhalb des Wellenzapfens 10 an der Antriebsseitenwand 6 gelagert sein. Das Gegenlager 14 kann pneumatisch oder hydraulisch betätigbar sein oder durch einen eigens zugeordneten elektromotorischen Antrieb betätigt werden.

An der Stirnseite 12 der Falzwalze 1 ist eine Ausnehmung 22 vorgesehen, in welcher der Lagerungszapfen 17 in hier gezeigten Zustand eingefahren ist. Der verschiebbare Lagerungszapfen 17 stützt das Lager 16 der Falzwalze 1 ab und ist seinerseits über eine Kolbenstange oder ein gleichartiges Bauelement 19 mit einem Stellantrieb 18 verbunden. Mittels des Stellantriebes 18 wird dem verfahrbaren Lagerungszapfen 17 seine Axialbewegung aufgeprägt, welche zur Freigabe der Stirnseite 12 der Falzwalze 1 führt. Analog zum Antrieb für das Gegenlager 14 kann der Stellantrieb 18 aus einem pneumatischen, hydraulischen oder elektromotorischen Antrieb bestehen. Ein kulissenartiger Antrieb ist ebenso denkbar wie ein Zahnstangenantrieb oder ein elektromagnetischer Antrieb, der zwischen zwei Stellspositionen hin- und herschaltbar ist. Auf der in Fig. 2 dargestellten erfindungsgemäßen Falzwalze 1 befinden sich mehrere ringförmig um die Rotationsachse 11 erstrekkende Ausnehmungen 13, in denen jeweils eines der Transportbänder 3 der Transportbänderzüge aufgenommen ist, die um die Falzwalze 1 umlaufen. Die Transportbänder 3 dienen zur Führung der Falzprodukte, nachdem der Falzrücken eines Falzproduktes durch ein hier nicht dargestelltes Falzmesser in den Spalt zwischen den beiden Falzwalzen eingestoßen wurde. Durch die beiden miteinander zusammenarbeitenden Falzwalzen 1, wird der zweite Längsfalz, erzeugt durch die Eintauchbewegung des Falzmessers zwischen die beiden Falzwalzen 1 weiter ausgebildet. Von den beiden miteinander den zweiten Längsfalz weiter ausbildenden Falzwalzen 1 sind in den Seitenansichten nur jeweils eine Falzwalze 1 wiedergegeben, wie auch der dazugehörige Falztisch oberhalb der Falzwalzen 1, sowie das sich auf- und abbewegende Falzmesser der zweiten Längsfalzeinrichtung nicht dargestellt wurden.

Die Falzwalzen 1 werden antriebsseitig beispielsweise mittels eines Zahnrades 8 angetrieben; auch der Einsatz von Riemenscheiben ist möglich. Den Falzwalzen 1 könnte darüber hinaus alternativ ein Direktantrieb zugeordnet sein, der die Falzwalzen 1 mit einer vorherbestimmbaren Umfangsgeschwindigkeit antreibt.

Fig. 3 zeigt die erfindungsgemäße Falzwalze mit antriebsseitig aktiviertem Gegenlager und aus der Ausnehmung der Falzwalze ausgefahrenem Lagerungszapfen.

In der Fig. 3 ist mit Bezugszeichen 21 die Freigabeposition der Stirnseite 12 der Falzwalze 1 bezeichnet; unmittelbar nachdem über dem Stellantrieb 18 die axiale Ausfahrbewegung des Lagerungszapfens 17 aus der Ausnehmung gebildet durch die Lagerinnenfläche 23 begonnen hat, setzt sich das Gegenlager 14 auf den Wellenzapfen 10 auf und hält somit die Falzwalze 1 in horizontaler Lage. Bezugszeichen 24 bezeichnet die Abstützposition der Falzwalze 1 durch das Gegenlager 14. Dieses setzt auf den Wellenzapfen 10 im Kontaktbereich 15 auf, oder umschließt diesen dort, je nach Ausführungsform und Position des Gegenlagers 14. Der verfahrbare Lagerungszapfen 17 ist durch den Stellantrieb 18 in seine Bohrung in die Seitenwand 7 zurückgefahren, wodurch sich zwischen der Stirnseite 12 und der Seitenwand 7 ein Freiraum ergibt. Durch diesen Freiraum können dann verschlissene und erneuerungsbedürftige Transportbänder 3 von den Falzwalzenmänteln 2 entfernt werden und neue wieder auf diesen montiert werden. Dann fährt der verfahrbare Lagerungszapfen 17 wieder in die Ausnehmung 22 ein. So dann ist die Falzwalze beidseitig gelagert, das Gegenlager 14 gibt den Wellenzapfen 10 wieder frei, so daß die Falzwalze 1 über beispielsweise das Zahnrad 8 wieder frei angetrieben werden kann.

### TEILELISTE

- 1: Falzwalze
- 2: Falzwalzenmantel
- 3: Transportbänder
- 4: Lager
- 5: Lager
- 6: Seitenwand (Bedienseite)
- 7: Seitenwand
- 8: Zahnrad
- 9: -
- 10: Wellenzapfen
- 11: Rotationsachse
- 12: Stirnseite
- 13: Ausnehmung
- 14: Gegenlager
- 15: Kontaktbereich
- 16: Lager
- 17: Lagerungszapfen
- 18: Stellantrieb
- 19: Kolbenstange
- 20: eingefahrene Position
- 21: Freigabeposition
- 22: Ausnehmung
- 23: Lagerinnenfläche
- 24: Gegenlager in Abstützposition

## Patentansprüche

1. Vorrichtung zum Transport von Exemplaren in einem Falzapparat, mit einer zweiten Längsfalzeinrichtung, in welchem von einer Materialbahn abgetrennte Exemplare über Transportbänderzüge befördert werden, **dadurch gekennzeichnet, daß** einer mittels eines Gegenlagers (14) abstützbaren Falzwalze (1), um welche Transportbänder (3) umlaufen, ein axial verfahrbarer Lagerungszapfen (17) zugeordnet ist.

2. Vorrichtung nach Anspruch 1, **dadurch gekennzeichnet, daß** die Falzwalze (1) an einer ihrer Stirnseiten (12) eine Ausnehmung (22) aufweist.

3. Vorrichtung nach Anspruch 2, **dadurch gekennzeichnet, daß** in die Ausnehmung (22) der Falzwalze (1) ein Lager (16) eingelassen ist.

4. Vorrichtung nach Anspruch 1, **dadurch gekennzeichnet, daß** der axial verfahrbare Lagerungszapfen (17) mittels eines Antriebes (18) bewegbar ist.

5. Vorrichtung nach Anspruch 4, **dadurch gekennzeichnet, daß** der Antrieb (18) ein pneumatisch beaufschlagter Antrieb ist.

6. Vorrichtung nach Anspruch 4, **dadurch gekennzeichnet, daß** der Antrieb (18) ein hydraulisch beaufschlagter Antrieb ist.

7. Vorrichtung nach Anspruch 4, **dadurch gekennzeichnet, daß** der Antrieb (18) ein elektrischer Antrieb ist.

8. Vorrichtung nach Anspruch 1, **dadurch gekennzeichnet, daß** die Transportbänder (3) in Ausnehmungen (13) des Falzwalzenmantels (2) der Falzwalze (1) aufgenommen sind.

9. Vorrichtung nach Anspruch 1, **dadurch gekennzeichnet, daß** das die Falzwalze (1) abstützende Gegenlager (14) auf der Antriebsseite (6) der Falzwalze (1) vorgesehen ist.

10. Vorrichtung nach Anspruch 1, **dadurch gekennzeichnet, daß** das Gegenlager (14) den Wellenzapfen (10) der Falzwalze (1) nicht berührt,wenn der Lagerungszapfen (17) sich in der in die Ausnehmung (22) der Falzwalze (1) eingefahrenen Position (20) befindet.

11. Vorrichtung nach Anspruch 1, **dadurch gekennzeichnet, daß** das Gegenlager (14) auf den Wellenzapfen (10) der Falzwalze (1) im Kontaktbereich (15) aufsitzt, wenn der Lagerungszapfen (17) sich in der Freigabeposition (21) befindet.

12. Falzapparat mit einer Vorrichtung zum Transport von Exemplaren, wobei im Falzapparat von einer Materialbahn abgetrennte Exemplare über Transportbänderzüge befördert werden und der Falzapparat eine zweite Längsfalzeinrichtung umfaßt, **dadurch gekennzeichnet, daß** einer mittels eines Gegenlagers (14) abstützbaren Falzwalze (1), um welche Transportbänder (3) umlaufen, ein axial verfahrbarer Lagerungszapfen (17) zugeordnet ist.

## Claims

1. Device for transporting products in a folder comprising a second longitudinal folding device in which products separated from a web of material are conveyed via transport belt trains,
**characterized in that**
an axially displaceable journal (17) is associated with a folding roller supportable by means of an outer bearing (14) and around which transport belts (3) are revolving.

2. Device as set forth in claim 1,
**characterized in that**
the folding roller (1) includes a recess (22) at one of its front ends (12).

3. Device as set forth in claim 2,
**characterized in that**
a bearing (16) is inserted in the recess (22) of the folding roller (1).

4. Device as set forth in claim 1,
**characterized in that**
the axially displaceable journal (17) is movable by means of a drive (18).

5. Device as set forth in claim 4,
**characterized in that**
the drive (18) is a drive acted upon pneumatically.

6. Device as set forth in claim 4,
**characterized in that**
the drive (18) is a drive acted upon hydraulically.

7. Device as set forth in claim 4,
**characterized in that**
the drive (18) is an electrical drive.

8. Device as set forth in claim 1,
**characterized in that**
the transport belts (3) are received in the recesses (13) of the folding roller jacket (2) of the folding roller (1).

9. Device as set forth in claim 1,
**characterized in that**
the outer bearing (14) supporting the folding roller (1) is arranged on the drive side (6) of the folding roller (1).

10. Device as set forth in claim 1,
**characterized in that**
the outer bearing (14) does not contact the shaft journal (10) of the folding roller (1) when the journal (17) is in the position retracted into the recess (22) of the folding roller (1).

11. Device as set forth in claim 1,
**characterized in that**
the outer support (14) is mounted on the shaft journals (10) of the folding roller (1) in the contact zone (15) when the journal (17) is in the release position (21).

12. Folder comprising a device for transporting products with products separated from a web of material being conveyed via transport belt trains and the folder including a second longitudinal folding device,
**characterized in that**
an axially displaceable journal (17) is associated with the folding roller (1) supportable by means of an outer bearing (14) and around which transport belts (3) are revolving.

## Revendications

1. Dispositif de transport d'exemplaires dans une plieuse dans laquelle des exemplaires séparés d'une bande de matière sont transportés par des trains de rubans transporteurs, ce dispositif comprenant également un deuxième dispositif de pliage longitudinal, **caractérisé en ce qu'**une portée (17) déplaçable axialement est associée à un rouleau de pliage (1) pouvant être soutenu par un contre-appui (14) et autour duquel passent des rubans transporteurs (3).

2. Dispositif selon la revendication 1, **caractérisé en ce que** le rouleau de pliage (1) comportent un évidement (22) sur l'un de leurs côtés extrêmes (12).

3. Dispositif selon la revendication 2, **caractérisé en ce qu'**un palier (16) est logé dans l'évidement (22) du rouleau de pliage (1).

4. Dispositif selon la revendication 1, **caractérisé en ce que** la portée (17) mobile axialement peut être déplacée au moyen d'une commande (18).

5. Dispositif selon la revendication 4, **caractérisé en ce que** la commande (18) est une commande pneumatique.

6. Dispositif selon la revendication 4, **caractérisé en ce que** la commande (18) est une commande hydraulique.

7. Dispositif selon la revendication 4, **caractérisé en ce que** la commande (18) est une commande électrique.

8. Dispositif selon la revendication 1, **caractérisé en ce que** les rubans transporteurs (3) sont logés dans des évidements (13) de l'enveloppe (2) du rouleau de pliage (1).

9. Dispositif selon la revendication 1, **caractérisé en ce que** le contre-appui (14) soutenant le rouleau de pliage (1) est prévu sur le côté commande (6) du rouleau de pliage (1).

10. Dispositif selon la revendication 1, **caractérisé en ce que** le contre-appui (14) n'est pas en contact avec le tourillon (10) du rouleau de pliage (1) lorsque la portée (17) se trouve en position (20) à laquelle il est introduit dans l'évidement (22) du rouleau de pliage (1).

11. Dispositif selon la revendication 1, **caractérisé en ce que** le contre-appui (14) repose sur le tourillon (10) du rouleau de pliage (1) dans la zone de contact (15) lorsque la portée (17) se trouve à la position de libération (21).

12. Plieuse équipée d'un dispositif de transport d'exemplaires, des exemplaires séparés d'une bande de matière étant transportés a l'intérieur de la plieuse par des trains de rubans transporteurs et la plieuse comprenant un deuxième dispositif de pliage longitudinal, **caractérisée en ce qu'**une portée (17) déplaçable axialement est associée à un rouleau de pliage (1) pouvant être soutenus par un contre-appui (14) et autour duquel passent des rubans transporteurs (3).
